# EUROPÄISCHE PATENTSCHRIFT

(11) **EP 0 389 815 B1**
(45) Veröffentlichungstag und Bekanntmachung des Hinweises auf die Patenterteilung: **26.08.1992**
(21) Anmeldenummer: 90103892.7
(22) Anmeldetag: 28.02.1990
(51) Int. Cl.: B65D 41/04

(54) **Dichtung für einen Behälterverschluss**
Sealing for a container closure
Joint d'étanchéité pour couvercle de récipient

(30) Priorität: 25.03.1989 DE 3909864
(43) Veröffentlichungstag der Anmeldung: 03.10.1990
(73) Patentinhaber: Alcoa Deutschland GmbH Verpackungswerke, 67547 Worms (DE)
(72) Erfinder:
(74) Vertreter: Gleiss, Alf-Olav, Dr.jur. Dipl.-Ing.

(56) Entgegenhaltungen:
- EP-A- 0 140 655
- FR-A- 2 306 895
- FR-A- 2 496 216
- GB-A- 1 127 981

## Beschreibung

Die Erfindung betrifft einen Behälterverschluß nach der Gattung des Anspruchs 1.

Es sind verschiedene Behälterbeschlüsse, insbesondere Schraub-, Twist-Off- und Bajonettverschlüsse aus Kunststoff oder Metall bekannt. Die Verschlüsse weisen eine Dichtung aus Papier, Kunststoff oder Gummi auf, die einen sicheren Abschluß des Behälters gewährleisten soll. Es hat sich jedoch gezeigt, daß -insbesondere bei einem Überdruck im Inneren des zu verschließenden Behälters- ein dichter Abschluß des Behälters nicht immer sichergestellt ist. Dies ist insbesondere dann der Fall, wenn der zu verschließende Behälter im Anlagebereich der Dichtung eine Beschädigung aufweist.

Aus dem US-Patent 4 276 989 ist ein Behälterverschluß bekannt, bei dem eine radial wirkende Dichtungslippe mittels eines vom Boden des Behälterverschlusses ausgehenden Betätigungsarms beaufschlagt wird. An der Innenseite des Bodens ist ferner eine Axialdichtung vorgesehen, die mit einer Stirnfläche des Behälters zusammenwirkt. Verformungen der Gesamtkontur des bekannten Behälterverschlusses -sei es durch entsprechend festes Aufschrauben auf den Behälter oder durch einen hohen Behälterinnendruckführen zur Auslenkung des Betätigungsarms, der dadurch die Dichtungslippe radial beaufschlagt, wodurch die Abdichtwirkung verbessert wird. Im Querschnitt betrachtet weist dieser bekannte Behälterverschluß eine sehr zerklüftete und mit Hinterschneidungen versehene Kontur auf, so daß der Aufbau kompliziert ist und nur mit entsprechend aufwendigen Kunststoffspritzformen gefertigt werden kann. Der Behälterverschluß läßt sich daher bei der Herstellung auch nur mit einem entsprechend großen Aufwand entformen.

Aus der europäischen Patentanmeldung 0 140 655 geht ein Behälterverschluß der eingangs genannten Art hervor, der einen im Querschnitt winkelförmigen Dichtring aufweist, wobei ein Schenkel dieses Dichtrings eine Axialdichtung und der andere Schenkel eine Radialdichtung bildet. Beim Aufschrauben des Behälterverschlusses auf den Behälter werden die Schenkel relativ zueinander aufgespreizt, wobei der die Axialdichtung bildende Schenkel bis gegen einen Anschlag verlagert wird, der sich an der Innenseite des Bodens des Behälterverschlusses befindet. Dieser bekannte Behälterverschluß bietet aufgrund der hohen Flexibilität und Weichheit des Dichtungsringes keine optimale Dichtwirkung und weist überdies eine zerklüftete, mit Hinterscheidungen versehene Kontur auf, die ein aufwendiges Herstellungsverfahren verlangt.

Es ist Aufgabe der Erfindung, einen Behälterverschluß zu schaffen, der eine einwandfreie Dichtwirkung, insbesondere auch bei erhöhtem Innendruck im Behälter, und bei einem einfachen Aufbau auch eine einfache Herstellung aufweist.

Diese Aufgabe wird bei einer Dichtung der eingangs genannten Art mit Hilfe der in Anspruch 1 genannten Merkmale gelöst. Durch den die Dichtungslippe verschwenkenden Betätigungsarm ist sichergestellt, daß sich bei Vergrößerung der Abdichtkraft der Axialdichtung die Dichtungslippe in radialer Richtung fest an den zu verschließenden Behälter anlegt, wodurch eine optimale Dichtwirkung gewährleistet ist. Da Betätigungsarm und Dichtungslippe eine in sich starre Wippe bilden, der zur Entkopplung eine eine Schwenkbewegung erleichternde Schwächungszone der Wandung des Behälterverschlusses zugeordnet ist, stellt sich durch Verlagerung der Wippe die geforderte optimale Dichtwirkung ein, ohne daß sich die übrige Kontur des Behälterverschlusses in ihrer Form verändert. Die Starrheit der Wippe führt zu einer unmittelbaren Kraftübertragung, die sich günstig und mit besonders hoher Intensität auf die Abdichtfunktion auswirkt. Da der Betätigungsarm die Axialdichtung bildet und ferner mit dem Boden zusammenfällt, ist ein besonders einfacher Aufbau gegeben, der -im Querschnitt betrachtet- eine entsprechende Kontur zur Folge hat, ohne daß Hinterschneidungen auftreten, die komplizierte und aufwendige Spritzformen bei der Herstellung des Behälterverschlusses bzw. dessen Dichtungseinrichtung aus Kunststoff erfordert. Die auf den Betätigungsarm wirkende Kraft, die ein Verschwenken der zugehörigen Dichtungslippe verursacht, bewirkt dadurch auch im Bereich des Betätigungsarms eine verbesserte Abdichtung des Behälters. Der Betätigungsarm hat daher eine Doppelfunktion, in dem er einerseits als Teil der Wippe die Dichtungslippe verlagert und andererseits selbst die genannte Dichtungsfunktion (Axialdichtung) übernimmt. Die Axialdichtung kann ebenfalls als Dichtungslippe ausgebildet sein. Der Verschluß ist einteilig aus Kunststoff hergestellt. Durch den Zusammenfall des Betätigungsarms mit dem Boden des Behälterverschlusses ist eine besonders einfache und preiswerte Ausgestaltung erzielt, die problemlos in hohen Stückzahlen herstellbar ist. Durch die Schwächungszone legt sich die Dichtungslippe besonders gut an den zu verschließenden Behälter an und dichtet diesen optimal ab. Diese gute Abdichtwirkung wird auch bereits bei einem Aufschrauben des Behälterverschlusses auf ein Behältergewinde mit nur geringem Festschraubmoment erzielt; es Bedarf also nicht zwingend extremer Festschraubkräfte, die gegebenenfalls zu Verformungen des Behälterverschlusses (Kappenkontur) führen.

Weitere Ausgestaltungen und Vorteile ergeben sich aus den Unteransprüchen.

Die Erfindung wird im folgenden anhand der Zeichnung näher erläutert. Es zeigen:
Figur 1 ein erstes Ausführungsbeispiel einer Dichtung im Schnitt;
Figur 2 ein weiteres Ausführungsbeispiel einer Dichtung im Schnitt;
Figur 3 ein weiteres Ausführungsbeispiel einer Dichtung im Schnitt;
Figur 4 ein weiteres Ausführungsbeispiel einer Dichtung im Schnitt und
Figur 5 ein weiteres Ausführungsbeispiel einer Dichtung im Schnitt.

Figur 1 zeigt einen Teilschnitt durch einen Behälterverschluß 1 aus Kunststoff. Der Verschluß ist beispielsweise im Kunststoffspritzverfahren hergestellt, so daß die Dichtung und der Verschluß aus einem Stück bestehen.

Die Dichtung weist eine Dichtungslippe 3 und einen Betätigungsarm 5 auf. Die Dichtungslippe hat einen im wesentlichen dreieckförmigen Querschnitt, wobei eine konzentrisch zur Mittelachse des Behälterverschlusses liegende Anlagefläche 7 gebildet wird.

Die äußere Begrenzungswand 9 der Dichtungslippe 3 kann mit der Anlagefläche 7 einen Winkel von ca 15° bis 85°, vorzugsweise von 30° bis 60° einschließen.

Bei dem hier dargestellten Ausführungsbeispiel ist ein Winkel von 45° gewählt.

Die äußere Begrenzungsfläche 9 geht in die Seitenwand 11 des Behälterverschlusses 1 über.

Der Betätigungsarm 5 hat eine nach unten in Richtung auf den zu verschließenden Behälter weisende Abschlußfläche, die mit der Anlagefläche 7 der Dichtungslippe 3 einen Winkel von ca 90° einschließt. Der Winkel kann auch kleiner sein, wenn die Dichtungslippe, bzw. die Anlagefläche 7 nicht parallel zur Mittelachse des Behälterverschlusses 1 angeordnet ist sondern nach innen verschwenkt ist.

Die Seitenwand 11 des Behälterverschlusses 1 geht in einen Boden 15 über.

Bei dem hier dargestellten Ausführungsbeispiel ist im Bereich der aus Dichtungslippe 3 und Betätigungsarm 5 gebildeten Dichtung, die eine in sich starre Wippe 18 bildet, eine Schwächungszone 17 vorgesehen, die in einer konzentrisch zur Mittelachse des Behälterverschlusses verlaufenden, eine kräftemäßige Entkopplung bewirkenden, vorzugsweise außenliegende Rinne besteht. Die Schwächungszone ist so ausgebildet, daß der Betätigungsarm 5 nach oben, in Richtung auf den Boden 15, verschwenkt werden kann. Der Drehpunkt einer derartigen Schwenkbewegung liegt im Bereich des Schnittpunkts der Anlagefläche 7 und der Abschlußfläche 13. Dadurch, daß der Betätigungsarm 5 gegen den Uhrzeigersinn verschwenkt wird, findet auch eine Schwenkbewegung der Dichtungslippe 3 ebenfalls gegen den Uhrzeigersinn statt.

Wenn der Behälterverschluß 1 auf einen Behälter aufgesetzt wird, so liegt dessen Mündungsbereich, bzw. dessen obere Außenfläche einerseits an der Anlagefläche 7 der Dichtungslippe 3 und andererseits an der Abschlußfläche 13 des Betätigungsarms 5 an.

Figur 2 zeigt ein weiteres Ausführungsbeispiel einer aus Dichtungslippe und Betätigungsarm bestehenden Dichtung, die ebenfalls Teil eines aus Kunststoff bestehenden Behälterverschlusses ist. In Figur 2 ist wiederum nur ein Teilschnitt eines Behälterverschlusses wiedergegeben.

Der Behälterverschluß 20 weist wiederum eine Dichtung auf, die eine Dichtungslippe 23 sowie einen Betätigungsarm 25 aufweist. Die Dichtungslippe 23 hat einen im wesentlichen dreieckförmigen Querschnitt, wobei eine konzentrisch zur Mittelachse des Behälterverschlusses 20 angeordnete Anlagefläche 27 gebildet wird. Diese kann mit einer äußeren Begrenzungsfläche 29 der Dichtungslippe 23 einen Winkel von ca. 10° bis 85° einschließen. Vorzugsweise liegt der Winkel im Bereich zwischen 15° und 40°. Bei dem wie dargestellten Ausführungsbeispiel schließen die Anlagefläche 27 und die Äußerübergrenzungsfläche 29 einen Winkel von ca 20° ein.

Die äußere Begrenzungsfläche 29 der Dichtungslippe 23 geht in die Seitenwand 31 des Behälterverschlusses 21 über.

Auch hier weist der Betätigungsarm 25 eine in Richtung auf den zu verschließenden Behälter gerichtete Abschlußfläche 33 auf, die mit der Anlagefläche 27 einen Winkel von ca 90° einschließt.

Die Seitenwand 31 des Behälterverschlusses 21 geht in einen Boden 35 über. Bei diesem Ausführungsbeispiel, ist wie bei dem in Figur 1 dargestellten, der Betätigungsarm 25 Teil des Bodens 35. Im Bereich des Betätigungsarms ist eine Schwächungszone 37 in der Wandung des Behälterverschlusses vorgesehen, die auch hier als konzentrisch zur Mittelachse des Verschlusses 21 angeordnete vorzugsweise außenliegende Rinne ausgebildet ist. Der Querschnitt der eine Entkopplung von dem übrigen Bereichen des Behälterverschlusses herbeiführenden Rinne ist beliebig wählbar. Während bei dem Ausführungsbeispiel gemäß Figur 1 eine Rinne mit etwa halbkreisförmigem Querschnitt gewählt wurde, hat die Rinne hier einen trapezförmigen Querschnitt.

Wenn der Behälter 21 auf einen Behälter aufgesetzt wird, so drückt dessen Oberkante gegen die Abschlußfläche 33. Aufgrund der Schwächungszone 37 kann der Betätigungsarm 25 bei einer derartigen Kraft ausweichen, wodurch eine Schwenkbewegung stattfindet. Der Drehpunkt dieser Schwenkbewegung liegt hier etwa im Bereich des Schnittpunkts zwischen der Anlagefläche 27 und der Abschußfläche 33. Beim Aufsetzen auf einen Behälter wird der Betätigungsarm gegen den Uhrzeigersinn verschwenkt. Durch die mechanische Kopplung zwischen der Dichtungslippe 23 und dem Betätigungsarm 25, die zur Ausbildung einer Wippe 36 führt, findet dadurch auch eine Schwenkbewegung der Dichtungslippe 23 gegen den Uhrzeigersinn statt. Durch die Schwächungszone 37 wird indirekt auch die Schwenkbewegung der Dichtungslippe 23 erleichtert.

Figur 3 zeigt einen Teilschnitt durch einen Behälterverchluß 41 aus Kunststoff mit einer aus einer Dichtungslippe 43 und einem Betätigunsarm 45 bestehenden Dichtung.

Die Dichtungslippe weist einen dreieckförmigen Querschnitt auf. Sie zeigt eine parallel zur Mittelachse des Behälterverschlusses verlaufende Anlagefläche 47 sowie eine äußere Begrenzungsfläche 49. Die Anlagefläche und die Begrenzungsfläche können einen Winkel von 10° bis 85° einschließen. Bei dem dargestellten Ausführungsbeispiel ist ein Winkel von etwa 20° gewählt. Die äußere Begrenzungsfläche 49 geht in die Seitenwand 51 des Behälterverschusses 41 über.

Der Betätigungsarm 45 weist eine nach unten auf den zu verschließenden Behälter gerichtete Abschlußfläche 53 auf.

Das in Figur 3 dargestellte Ausführungsbeispiel zeichnet sich dadurch aus, daß der Betätigungsarm 45 vollständig in den Boden 55 des Behälterverschlusses 41 integriert ist. Das heißt, der Betätigungsarm 45 setzt sich in dem Boden 55 des Behälterverschlusses fort.

Die Abschlußfläche 53 des Betätigungsarms 45 und die Anlagefläche 47 der Dichtungslippe 43 schließen einen Winkel von ca 90° ein. Es kann auch ein kleinerer Winkel als 90° vorgesehen werden.

Die Seitenwand 51 des Behälterverschlusses 41 geht über einen Höcker bzw. Randwulst 57 in den Boden 55 über. Dadurch ist der Boden 55 gegenüber der höchsten Stelle des Randwulstes 57 versenkt angeordnet. Es entsteht also eine zentrale Mulde 59 im oberen Abschlußbereich des Behälterverschlusses 41.

Der Betätigungsarm 45 ist so starr mit der Dichtungslippe 43 verbunden, daß bei einer Schwenkbewegung des Betätigungsarms die Dichtungslippe 43 nach Art einer starren Wippe 56 mitbewegt wird. Wenn beispielsweise durch die Anlagekraft auf dem oberen Rand des Behälters der Betätigungsarm gegen den Uhrzeigersinn verschwenkt wird, so verlagert sich die Dichtungslippe 43 ebenfalls gegen den Uhrzeigersinn.

Figur 4 zeigt einen Teilschnitt durch ein weiteres Ausführungsbeispiel einer Dichtung, die Teil eines Behälterverschlusses 61 ist. Die Dichtung weist eine Dichtungslippe 63 und einen ihr zugeordneten Betätigungsarm 65 auf. Die Dichtungslippe ist im Querschnitt dreieckförmig, wobei eine konzentrisch zur Mittelachse des Behälterverschlusses 61 angeordnete Anlagefläche 67 und eine äußere Begrenzungsfläche 69 gebildet wird. Die beiden Flächen können einen Winkel von 10° bis etwa 85° einschließen. Bei dem hier dargestellten Ausführungsbeispiel ist ein Winkel von ca. 45° gewählt.

Die äußere Begrenzungsfläche 69 geht in eine Seitenwand 71 des Behälterverschlusses 61 über. Diese ist ebenfalls konzentrisch zur Mittelachse des Behälterverschlusses angeordnet. Der Betätigungsarm 65 weist eine untere in Richtung auf den zu verschließenden Behälter gerichtete Abschlußfläche 73 auf, die einen Winkel von ca. 90° mit der Anlagefläche 67 der Dichtungslippe 63 einschließt. Der Winkel kann auch größer oder kleiner gewählt werden.

Die Seitenwand 71 des Behälterverschlusses 61 geht in einen Boden 75 über. Der Betätigungsarm 65 entspringt von der Innenfläche des Bodens.

Im Bereich des Betätigungsarms 65 ist eine umlaufende, eine Entkopplung herbeiführende Kerbe 77 vorgesehen, die im Übergangsbereich zwischen der Seitenwand 71 und dem Boden 75 angeordnet ist. Durch diese Kerbe wird eine Schwenkbewegung des Betätigungsarms 65 erleichtert, die dann eintritt, wenn beispielsweise durch den zu verschließenden Behälter eine Kraft auf die Abschlußfläche 73 ausgeübt wird. Der Betätigungsarm 65 und die Dichtungslippe 63 sind derartig starr als Wippe 76 miteinander verbunden, daß bei einer Schwenkbewegung des Betätigungsarms eine Schwenkbewegung der Dichtungslippe hervorgerufen wird, wobei der Drehpunkt der beiden Schwenkbewegungen etwa im Schnittbereich der Anlagefläche 67 und der Abschlußfläche 73 liegt.

Die als Kerbe 77 ausgebildete Schwächungszone kann im Bereich des Bodens, der Seitenwand oder im Übergangsbereich zwischen Seitenwand und Boden angeordnet sein. Dies gilt auch für die Schwächungszonen der in den Figuren 1 und 2 dargestellten Ausführungsbeispiele.

Figur 5 zeigt einen Schnitt durch eine Dichtung, die Teil eines Behälterverschlusses 61′ ist. Gleiche Teile sind mit gleichen Bezugszeichen versehen, so daß auf ihre ausführliche Bezeichnung verzichtet werden kann.

Die Dichtung weist, wie bei dem Ausführungsbeispiel gemäß Figur 4, eine Dichtungslippe 63 und einen Betätigungsarm 65 auf.

Die Dichtungslippe 63 ist auch hier im Querschnitt dreieckförmig ausgebildet, wobei eine konzentrisch zur Mittelachse des Behälterverschlusses angeordnete Anlagefläche 67 und eine äußere Begrenzungsfläche 69 der Dichtungslippe 63 gebildet wird. Die äußere Begrenzungsfläche geht in die Seitenwand 71 des Behälterverschlusses über.

Der Betätigungsarm ist mit einer Abschlußfläche 73 versehen, die auf den zu verschließenden Behälter weist.

Die Seitenwand 71 des Behälterverschlusses 61 setzt sich in einem Boden 75 fort.

Im Gegensatz zu dem in Figur 4 dargestellten Ausführungsbeispiel ist hier auf die umlaufende Kerbe 77 verzichtet.

Durch die Wahl des Kunststoffes für den Behälterverschluß 61′ ist dennoch sichergestellt, daß bei einer auf die Abschlußfläche 73 des Betätigungsarms 65 wirkenden Kraft eine Schwenkbewegung sowohl des Betätigungsarms 65 als auch der Dichtungslippe 63 möglich ist. Dabei findet eine elastische Verformung des Bodens 75 gegenüber dem Betätigungsarm 65 und der Dichtungslippe 63 gegenüber der Seitenwand 71 statt, so daß insofern dort durch die geeignete Kunststoffwahl Schwächungszonen gebildet sind.

Aus dem oben Gesagten ist die Funktion der Dichtung ohne weiteres ableitbar. Bei einer von unten auf die Abschlußfläche des Betätigungsarms wirkenden Kraft wird dieser gegen den Uhrzeigersinn verschwenkt. Durch die relativ starre Kopplung mit der Dichtungslippe wird auch diese so verschwenkt, daß sie gegen die äußere Begrenzungsfläche des zu verschließenden Behälters angepreßt wird. Wenn also die aus der Dichtungslippe und dem Betätigungsarm bestehende wippenförmige Dichtung auf einen Behälter aufgepreßt wird, so dient einerseits die Abschlußfläche des Betätigungsarms als Dichtfläche andererseits aber auch die Dichtungslippe, die gegen die äußere, konzentrisch zur Mittelachse des Verschlusses verlaufende Außenwand des Behälters angepresst wird. Dadurch, daß die Dichtungslippe gegen die Außenwand des Behälters gedrückt wird, findet eine optimale Abdichtung des Behälters auch dann statt, wenn im Mündungsbereich, also im Bereich zwischen der horizontalen und vertikalen Begrenzungsfläche des Behälters eine Beschädigung vorliegt.

Mit der beschriebenen Dichtung können verschiedene Überdrücke im Behälter sicher abgeschlossen werden. Je nach Wahl der Länge der Dichtungslippe kann der von der Dichtung abzudichtende Überdruck variiert werden. Je länger die Dichtungslippe ist, je weiter der an der Außenseite des Behälters überspannte Bereich ist, umso höher kann der Überdruck im Behälter sein.

Es wird deutlich, daß der Betätigungsarm der Dichtung nicht nur durch die beim Verschließen des Behälters auf die Abschlußfläche wirkende Kraft verschwenkt wird. Durch die Kopplung mit dem Boden des Behälterverschusses ist ein Verschwenken des Betätigungsarms durch einen Überdruck im Behälter möglich. Wird der Boden des Verschlusses durch einen Überdruck nach oben gewölbt, so findet durch diese Wölbung eine Schwenkbewegung des Betätigungsarms gegen den Uhrzeigersinn statt. Auch dadurch wird dann die Dichtungslippe gegen den Uhrzeigersinn verschwenkt und gegen die Außenseite des zu verschließenden Behälters angepreßt. Durch einen Überdruck im Behälter wird also die Dichtungswirkung der Dichtung erhöht.

Besonders hervorzuheben ist es, daß bei einem übergroßen Druck im Behälter die Dichtung vom Mündungsbereich des Behälters abgehoben werden kann, so daß der Überdruck entweicht. Mit sinkendem Überdruck legt sich die Dichtung wieder an den Behälter an und schließt diesen optimal ab.

Das Abblasen von Überdruck kann durch die Gestaltung der Dichtung gezielt eingeleitet werden. Je kürzer die Dichtungslippe ist, je weniger sie also die Außenwand des Behälters überspannt, umso niedriger ist der Überdruck, bei dem ein Abblasen des Überdrucks erfolgt.

Der Behälterverschluß kann als Schraub-, Twist-Off-oder Bajonett-Verschluß ausgelegt sein. Die Funktion der aus Dichtungslippe und Betätigungsarm bestehenden Dichtung ändert sich dadurch nicht.

## Patentansprüche

1. Behälterverschluß mit einer einen Boden und eine Seitenwand aufweisenden Wandung sowie einer Dichtungseinrichtung, die einstückig mit dem Behälterverschluß ausgebildet ist und die eine mit einer Stirnfläche des Behälters zusammenwirkende Axialdichtung und eine mit einer äußeren Mantelfläche des Behälters radial zusammenwirkende Dichtungslippe aufweist, der ein die Axialdichtung bildender Betätigungsarm zugeordnet ist, wobei Betätigungsarm (5,25,45,65) und Dichtungslippe (3,23,43,63) eine in sich starre Wippe (18, 36,56,76) bilden, der zur Entkopplung eine eine Schwenkewegung erleichternde Schwächungzone (17,37,77,59) der Wandung des Behälterverschlusses zugeordnet ist, der Betätigungsarm (5,25,45,65) mit dem Boden (15,35,55,75) zusammenfällt und die Seitenwand (11,31,51,71), der Boden (15,35,55,75) oder der Übergangsbereich zwischen Seitenwand (11,31,51,71) und Boden (15,35,55,75) im Bereich der Dichtungseinrichtung die Schwächungszone (17,37,77,59) aufweist.

2. Behälterverschluß nach Anspruch 1, **dadurch gekennzeichnet,** daß die Dichtungslippe (3,23,43,63) und der Betätigungsarm (5,25,45,65) einen Winkel von 30° bis 150°, vorzugsweise von 70° bis 110°, insbesondere von 90°, einschließen.

3. Behälterverschluß nach einem der vorhergehenden Ansprüche, **dadurch gekennzeichnet,** daß die Anlagefläche (7,27,47,67) der Dichtungslippe (3,23,43,63) im wesentlichen parallel zur Außenfläche des zu verschließenden Behälters angeordnet ist.

4. Behälterverschluß nach einem der vorhergehenden Ansprüche, **dadurch gekennzeichnet,** daß die Dichtungslippe (3,23,43,63) einen im wesentlichen dreieckförmigen Querschnitt aufweist.

5. Behälterverschluß nach einem der vorhergehenden Ansprüche, **dadurch gekennzeichnet,** daß die Schwenkbewegung der Wippe (18,36,56,76) um einen Drehpunkt erfolgt, der im Bereich des Schnittpunktes einer Anlagefläche (7,27,47,67) der Dichtungslippe (3,23, 43,63) und einer Abschlußfläche (13,33,53,73) der Axialdichtung liegt.

6. Behälterverschluß nach einem der vorhergehenden Ansprüche, **dadurch gekennzeichnet,** daß die Anlagefläche (7,27,47,67) konzentrisch zur Mittelachse des Behälterverschlusses verläuft.

7. Behälterverschluß nach einem der vorhergehenden Ansprüche, **dadurch gekennzeichnet,** daß Abschlußfläche (13,33,53,73) und Anlagefläche (7,27,47,67) einen Winkel von 90° einschließen.

8. Behälterverschluß nach einem der vorhergehenden Ansprüche, **dadurch gekennzeichnet,** daß Abschlußfläche (13,33,53,73) und Anlagefläche (7,27,47,67) direkt aneinandergrenzen.

9. Behälterverschluß nach einem der vorhergehenden Ansprüche, **dadurch gekennzeichnet,** daß im Bereich des Betätigungsarms (5,25,45,65) die Schwächungszone (17,37,59,77) angeordnet ist.

10. Behälterverschluß nach einem der vorhergehenden Ansprüche, **dadurch gekennzeichnet,** daß die Schwächungszone (17,37,77) als eine konzentrisch zur Mittelachse des Behälterverschlusses verlaufende Rinne ausgebildet ist.

11. Behälterverschluß nach einem der vorhergehenden Ansprüche, **dadurch gekennzeichnet,** daß die Rinne einen etwa halbkreisförmigen Querschnitt hat.

12. Behälterverschluß nach einem der vorhergehenden Ansprüche, **dadurch gekennzeichnet,** daß die Rinne einen trapezförmigen Querschnitt hat.

13. Behälterverschluß nach einem der vorhergehenden Ansprüche, **dadurch gekennzeichnet,** daß im Bereich des Betätigungsarms (65) eine umlaufende Kerbe (77) ausgebildet ist, die die Schwächungszone bildet und im Übergangsbereich zwischen der Seitenwand (71) und dem Boden (75) liegt.

14. Behälterverschluß nach einem der vorhergehenden Ansprüche, **dadurch gekennzeichnet,** daß er aus Kunststoff besteht.

## Claims

1: Container closure comprising a defining surface to include a bottom and a lateral wall as well as a sealing device which is integrated with the container closure and which comprises an axial seal which co-acts with an end surface of the container, and a sealing lip which co-acts radially with an outer casing surface of the container, which is associated with an operating arm forming an axial seal, in which respect the operating arm (5, 25, 45, 65) and the sealing lip (3, 23, 43, 63) form an inherently rigid rocker (18, 36, 56, 76), which is associated with a weakened zone (17, 37, 77, 59) of the container-closure wall, which assists in performing a pivot movement for the purpose of decoupling, with the operating arm (5, 25, 45, 65) coinciding with the bottom (15, 35, 55, 75) and with the lateral wall (11, 31, 51, 71), the bottom (15, 35, 55, 75) or the transitional region between lateral wall (11, 31, 51, 71) and bottom (15, 35, 55, 75) having the weakened zone (17, 37, 77, 59) in the area of the sealing device.

2: Container closure according to claim 1, **characterised in that** the sealing lip (3, 23, 43, 63) and the operating arm (5, 25, 45, 65) include an angle of between 30° and 150°, preferably between 70° and 110°, in particular of 90°.

3: Container closure according to one of the above claims, **characterised in that** the abutment surface (7, 27, 47, 67) of the sealing lip (3, 23, 43, 63) is substantially in parallel with the outside surface of the closable container.

4: Container closure according to one of the above claims, **characterised in that** the sealing lip (3, 23, 43, 63) is of substantially triangular cross-section.

5: Container closure according to one of the above claims, **characterised in that** the pivot movement of the rocker (18, 36, 56, 76) is around a rotary point in the region of the intersecting point of an abutment surface (7, 27, 47, 67) of the sealing lip (3, 23, 43, 63) and an end surface (13, 33, 53, 73) of the axial seal.

6: Container closure according to one of the above claims, **characterised in that** the abutment surface (7, 27, 47, 67) extends concentrically to the centre axis of the container closure.

7: Container closure according to one of the above claims, **characterised in that** the end surface (13, 33, 53, 73) of the abutment surface (7, 27, 47, 67) include an angle of 90°.

8: Container closure according to one of the above claims, **characterised in that** the end surface (13, 33, 53, 73) of the abutment surface (7, 27, 47, 67) are directly adjacent to one another.

9: Container closure according to one of the above claims, **characterised in that** the weakened zone (17, 37, 59, 77) is arranged in the area of the operating lever (5, 25, 45, 65).

10: Container closure according to one of the above claims, **characterised in that** the weakened zone (17, 37, 77) is arranged to be a groove which extends concentrically to the centre axis of the container closure.

11: Container closure according to one of the above claims, **characterised in that** the groove is of approximately semicircular cross-section.

12: Container closure according to one of the above claims, **characterised in that** the groove is of trapezoidal cross-section.

13: Container closure according to one of the above claims, **characterised in that** in the area of the operating arm (65) is formed a peripheral notch (77), which establishes the weakened zone and is positioned in the transitional area between the lateral wall (71) and the bottom (75).

14: Container closure according to one of the above claims, **characterised in that** it is made of plastics material.

## Revendications

1°) Couvercle de récipient avec une cloison comportant un fond et une paroi latérale ainsi qu'avec un dispositif de joint d'étanchéité, réalisé en une pièce avec le couvercle du récipient et qui comporte une garniture axiale coopérant avec une face frontale du récipient et une lèvre d'étanchéité coopérant radialement avec une face enveloppe extérieure du récipient, lèvre d'étanchéité à laquelle se trouve associé un bras de commande formant la garniture axiale, couvercle dans lequel :
- le bras de commande (5, 25, 45, 65) et la lèvre d'étanchéité (3, 23, 43, 63) forment une bascule (18, 36, 56, 76) rigide en soi, à laquelle est associée pour le désaccouplement une zone d'affaiblissement (17, 37, 77, 59) de la cloison du couvercle de récipient, zone facilitant un mouvement de pivotement,
- le bras de commande (5, 25, 45, 65) coïncide avec le fond ( 15, 35, 55, 75) et,
- la paroi latérale (11, 31, 51, 71), le fond (15, 35, 55, 75) ou la zone de transition entre paroi latérale (11, 31, 51, 71) et fond (15, 35, 55, 75) comportent dans la zone du joint d'étanchéité la zone d'affaiblissement (17, 37, 77, 59).

2°) Couvercle de récipient selon la revendication 1, caractérisé:
- en ce que la lèvre d'étanchéité (3, 23, 43, 63) et le bras de commande (5, 25, 45, 65) forment un angle compris entre 30° et 150°, de préférence entre 70° et 110°, et particulièrement de 90°.

3°) Couvercle de récipient selon une des caractéristiques précédentes, caractérisé en ce que la face d'appui (7, 27, 47, 67) de la lèvre d'étanchéité (3, 23, 43, 63) est disposée essentiellement parallèle à la face extérieure du récipient à fermer.

4°) Couvercle de récipient selon une des caractéristiques précédentes, caractérisé :
- en ce que la lèvre d'étanchéité (3, 23, 43, 63) comporte une section transversale essentiellement triangulaire.

5°) Couvercle de récipient selon une des revendications précédentes, caractérisé :
- en ce que le mouvement de pivotement de la bascule (18, 36, 56, 76) se fait autour d'un centre de rotation, qui est situé dans la zone du point d'intersection d'une face d'appui (7, 27, 47, 67) de la lèvre d'étanchéité (3, 23, 43, 63) et d'une face d'arrêt (13, 33, 53, 73) de la garniture axiale.

6°) Couvercle de récipient selon une des revendications précédentes, caractérisé :
- en ce que la face d'appui (7, 27, 47, 67) se développe de façon concentrique à l'axe central du couvercle de récipient.

7°) Couvercle de récipient selon une des revendications précédentes, caractérisé :
- en ce que la face d'arrêt (13, 33, 53, 73) et la face d'appui (7, 27, 47, 67) forment un angle de 90°.

8°) Couvercle de récipient selon une des revendications précédentes, caractérisé :
- en ce que la face d'arrêt (13, 33, 53, 73) et la face d'appui (7, 27, 47, 67) sont contigües directement.

9°) Couvercle de récipient selon une des revendications précédentes, caractérisé :
- en ce que dans la zone du bras de commande (5, 25, 45, 65) est placée la zone d'affaiblissement (17, 37, 59, 77).

10°) Couvercle de récipient selon une des revendications précédentes, caractérisé :
- en ce que la zone d'affaiblissement (17, 37, 77) est réalisée en rigole se développant de façon concentrique par rapport à l'axe central du couvercle de récipient .

11°) Couvercle de récipient selon une des revendications précédentes, caractérisé :
- en ce que la rigole a une section transversale sensiblement en forme de demi-cercle.

12°) Couvercle de récipient selon une des revendications précédentes, caractérisé :
- en ce que la rigole a une section transversale en forme de trapèze.

13°) Couvercle de récipient selon une des revendications précédentes, caractérisé :
- en ce que dans la zone du bras de commande (65), on a réalisé une encoche tournante (77), qui constitue la zone d'affaiblissement et est située dans la zone de transition entre la paroi latérale (71) et le fond (75).

14°) Couvercle de récipient selon une des revendications précédentes, caractérisé :
- en ce qu'il est composé de matière plastique.
